# EUROPÄISCHE PATENTSCHRIFT

(11) **EP 0 129 795 B1**
(45) Veröffentlichungstag und Bekanntmachung des Hinweises auf die Patenterteilung: **24.02.1988**
(21) Anmeldenummer: 84106858.8
(22) Anmeldetag: 15.06.1984
(51) Int. Cl.: C25B 3/02

(54) **Verfahren zur Herstellung von Benzaldehyddialkylacetalen**
Process for manufacturing benzaldehyde dialkylacetals
Procédé de production de dialkylacétals de benzaldéhyde

(30) Priorität: 22.06.1983 DE 3322399
(43) Veröffentlichungstag der Anmeldung: 02.01.1985
(73) Patentinhaber: BASF Aktiengesellschaft, 67063 Ludwigshafen (DE)
(72) Erfinder: Degner, Dieter, Dr., D-6701 Dannstadt-Schauernheim (DE); Hannebaum, Heinz, D-6700 Ludwigshafen (DE); Siegel, Hardo, Dr., D-6720 Speyer (DE); Gramlich, Walter, Dr, D-6803 Edingen-Neckarhausen (DE)

(56) Entgegenhaltungen:
- DE-A- 2 912 058
- FR-A- 2 351 932
- PATENTS ABSTRACTS OF JAPAN, Band 5, Nr. 71 (C-54)[743], 13. Mai 1981

## Beschreibung

Diese Erfindung betrifft ein neues Verfahren zur Herstellung von alkylsubstituierten Benzaldehyddialkylacetalen durch Elektrooxidation von Alkyltoluolen.

Aus J. Chem. Soc. Perkin I. 1978, 708 ist bekannt, daß man p-Methoxytoluol b w. p-Xylol durch anodische Oxidation in Anisaldehyddimethylacetal bzw. 4-Methylbenzaldehyddimethyla eta überführen kann. Bei dieser Elektrooxidation, die in Methanol und in Gegenwart von Natriummethylat oder Lutidin durchgeführt wird, betragen die Ausbeuten nur 57 bis 66 %. Außerdem ist die Aufarbeitung des basischen Elektrolyten umständlich. In der EP-PS 12 240 wird ein Verfahren zur Herstellung von Benzaldehyddialkylacetalen beschrieben, bei dem man die Elektrooxidation der Toluole in alkoholischer Lösung und in Gegenwart von Tetraalkylammoniumsulfonaten und -phosphaten als Leitsalze durchführt. Um ein Absinken des pH-Wertes auf unter 7 zu verhindern, gibt man z. B. Collidin als Hilfsbase zum Elektrolyten. Bei der Elektrooxidation von p-Xylol und 4-tert.-Butyl-toluol werden nach dieser Methode nur Ausbeuten von 64 und 55 % erreicht. Bessere Ausbeuten werden nur erzielt, wenn man die niedersiedenden Nebenprodukte zunächst an Pd-Katalysatoren hydriert und dann zur Elektrolyse zurückführt. Führt man die Elektrooxidation nach dem in der DE-PS 28 48 397 beschriebenen Verfahren durch, bei dem man diese Nachteile durch Verwendung von Kaliumfluorid als Leitsalz vermeidet, so werden jedoch bei der Elektrooxidation von p-Xylol schlechtere Ausbeuten als bei der Elektrooxidation von p-Methoxitoluol erhalten.

Aus der EP-PS 30 588 und der DE-OS 29 48 455 ist bekannt, daß man die Elektrooxidation von 4-tert.-Butyltoluol zu 4-tert.-Butylbenzaldehyd in Emulsionen durchführen kann, die H0₃S-Gruppen enthaltenden Säuren enthalten. Befriedigende Ausbeuten werden bei diesen Verfahren jedoch nur bei niedrigen 4-tert.-Butyltoluolumsätzen erreicht. Die Synthese erfordert eine technisch aufwendige, geteilte Zelle. Außerdem sind die verwendeten Bleidioxidanoden im Dauerversuch nicht stabil, so daß sich diese Verfahren nicht im technischen Maßstab haben realisieren lassen.

In der FR-PS 2 351 932 wird ein Verfahren beschrieben, bei dem man Toluole anodisch an Pt-Elektroden oxidiert. Bei diesem Verfahren, bei dem man Produktgemische aus Benzaldehyd und Anisaldehyd in sehr schlechten Ausbeuten (12 bis 20 %) erhält, verwendet man Elektrolyte, die aus dem Toluol, einem inerten organischen Lösungsmittel, wie Methylenchlorid, Methanol und einer H0₃S-Gruppen enthaltenden Säure bestehen. Bei der Elektrooxidation von P-Xylol (s. Beispiel 11) erhält man nach diesem Verfahren ein Gemisch, das neben Ether- und Esterverbindungen auch 4-Methylbenzaldehyd jedoch kein 4-Methylbenzaldehyddimethylacetal enthält. Schließlich wird in der japanischen Offenlegungsschrift 20 174/1981 eine Elektrooxydation von p-tert.-Butyltoluol beschrieben, bei der in Gegenwart von Methanol und eines Leitsalzes elektrolysiert wird. Als Leitsalz werden auch Schwefelsäure und deren Monoester verwendet. Nach diesem Verfahren ist p-tert.-Butylbenzaldehyddimethylacetal erhältlich.

Es wurde nun gefunden, daß man Benzaldehyddialkylacetale der allgemeinen Formel in der R¹ einen Alkylrest mit 1 bis 8 G-Atomen und R² Methyl oder Ethyl bedeuten, durch Elektrooxidation von Alkyltoluolen der allgemeinen Formel in einem Alkanol der Formel R²0H und in Gegenwart einer die H0₃S-Gruppe enthaltenden Säure, wobei man das überschüssige Alkanol anschließend abdestilliert, besonders vorteilhaft herstellen kann, wenn man die Elektrooxidation mit einem Elektrolyten durchführt, dessen Gehalt an Alkanol 60 bis 90 Gew.-% an Alkyltoluol 8,5 bis 40 Gew.-% und an Säure 0,01 bis 1,5 Gew.-% beträgt.

Überraschenderweise erhält man nach dem erfindungsgemäßen Verfahren die Benzaldehyddialkylacetale unter Vermeidung der geschilderten Nachteile auf besonders wirtschaftliche Weise und in guten Ausbeuten.

Alkylreste mit 1 bis 8 C-Atomen sind z.B. Methyl, Ethyl, Isopropyl, n-, iso- und tert.-Butylgruppen. Bevorzugte Alkyltoluole sind Xylole und Butyltoluole, wie p-Xylol und 4-tert.-Butyltoluol. Von den beiden Alkanolen ist Methanol von besonderem technischem Interesse. Als H0₃S-Gruppen enthaltende Säuren kommen z. B.. Säuren der Formel R³⁻SO₃H in der-R3 für eine Alkyl-, Aryl-, Hydroxy oder Alkoxygruppe steht, in Betracht. Bevorzugte Säuren sind Methansulfonsäure, Benzolsulfonsäure und Methylschwefelsäure, insbesondere Schwefelsäure.

Das erfindungsgemäße Verfahren benötigt keine besondere Elektrolysezelle, es wird bevorzugt in ungeteilten Elektrolysezellen durchgeführt. Als Elektrolyte sind solche bevorzugt, welche einen Gehalt an Alkanol von 70 bis 90 Gew.-%, an Alkyltoluol von 8,5 bis 30 Gew.-% und an Säuren von 0,05 bis 1,5 Gew.-% aufweisen.

Als Anoden können alle an sich üblichen Anodenmaterialien eingesetzt werden, die unter den Elektrolysebedingungen stabil sind, bevorzugt verwendet man Graphitanoden. Als Kathodenmaterialien können beispielsweise Stahl, Nickel, Edelmetalle oder Graphit verwendet werden. Die Stromdichten betragen beispielsweise 2 bis 20 A/dm², vorzugsweise wird bei Stromdichten von 2 bis 12 A/dm² elektrolysiert. Die Elektrolysetemperatur ist durch den Siedepunkt des Alkanols begrenzt. Bei der Verwendung von Methanol wird beispielsweise bei Temperaturen bis 60°C, vorzugsweis bei 20 bis 60°C elektrolysiert. Es wurde überraschend festgestellt, daß das erfindungsgemäße Verfahren die Möglichkeit bietet, die Alkyltoluole und die als Zwischenstufen durchlaufenen Alkylbenzylalkylether weitgehend umzusetzen, ohne daß es zu einer erheblichen Verschlechterung der Selektivitäten der Elektrooxidation kommt. So wird die Elektrolyse z.B. mit 2,8 bis 7, vorzugsweise 4 bis 6,5 F pro Mol Alkyltoluol durchgeführt. Das Verfahren kann man sowohl diskontinuierlich als auch kontinuierlich durchführen.

Die Aufarbeitung der Elektrolyseausträge ist auf sehr einfache Weise möglich. Man verfährt z. B. so, daß man die geringe Menge Säure mit einer äquivalenten Menge einer Lauge neutralisiert. So gibt man z. B. bei der Verwendung von Schwefelsäuren Natriumhydroxid oder Natriummethylat zu. Danach werden das Alkanol und evtl. noch vorhandene Alkyltoluole und Alkylbenzylalkylether abdestilliert und ggf. zur Elektrolyse zurückgeführt. Die Alkylbenzaldehyddialkylacetale können dann durch Vakuumdestillation weiter gereinigt werden.

Bei der Durchführung des erfindungsgemäßen Verfahrens hat es sich gezeigt, daß man die Elektrooxidation über längere Zeit durchführen kann, ohne daß es zu Elektrodenproblemen oder zu einer Verschlechterung der Selektivitäten bei der Elektrooxidation kommt. Das ist erstaunlich, da der technischen Durchführbarkeit einer organischen Elektrolyse oft das Verhalten der Elektroden, die insbesondere bei gleichzeitiger Rückführung des Elektrolyten zu einer höchst unerwünschten Belagbildung neigen, entgegensteht.

Die nach dem neuen Verfahren erhältlichen Benzaldehyddialkylacetale sind wertvolle Vorprodukte für Riechstoffe und Fungizide.

### Beispiel 1

Elektrolysezelle: ungeteilte Zelle mit 9 Graphitelektroden (Fläche pro Anode: 1,7 dm²)
Elektrodenabstände: 0,5 mm
Elektrolyt: 425 g p-Xylol (15,1 Gew.-%) 2 370 g Methanol (84,4 Gew.-%) 14 g H₂S0₄ (0,5 Gew.-%)
Stromdichte: 3,3 A/dm²
Zellspannung: 56 bis 69 V
Temperatur: 20 bis 30°C
Elektrolyse mit 5,3 F/Mol p-Xylol

Der Elektrolyt wird während der Elektrolyse mit 200 I/h über einen Wärmetauscher gepumpt.

Aufarbeitung: Der Elektrolyt wird mit Natriummethylat neutralisiert, Methanol bei Normaldruck abdestilliert, das ausgefallene Salz abfiltriert und das Rohacetal bei 15 bis 20 mbar und 50 bis 120°C reindestilliert. Hierbei erhält man 76,4 g p-Xylol, 69,1 g 4-Methylbenzylether und 366,6 g 4-Methyl-benzaldehyddimethylacetal. Dies entspricht einer Ausbeute von 79,4 % (bezogen auf eingesetztes p-Xylol).

### Beispiel 2

Elektrolysezelle: ungeteilte Zelle mit 11 Graphitelektroden (Fläche pro Anode: 1,7 dm²)
Elektrodenabstände: 0,5 mm
Elektrolyt: 425 g p-Xylol (15,1 Gew.-%) 2 370 g Methanol (84,4 Gew.-%) 14 g CH₃S0₃H (0,5 Gew.-%)
Stromdichte: 3,3 A/dm²
Zellspannung: 45 bis 61 V
Temperatur: 20 bis 30° C
Elektrolyse mit 6,3 F/Mol p-Xylol

Man elektrolysiert und arbeitet auf wie in Beispiel 1 angegeben. Dabei erhält man 51,6 g p-Xylol, 34,4 g 4-Methylbenzylether und 366,9 g 4-Methylbenzaldehyddimethylacetal. Dies entspricht einer Ausbeute von 67,6 %^{.}

### Beispiel 3

Elektrolysezelle: ungeteilte Zelle mit 11 Graphitelektroden (Fläche pro Anode: 1,7 dm²)
Elektrodenabstände: 0,5 mm
Elektrolyt: 425 g p-Xylol (15 Gew.-%) 2 370 g Methanol (84 Gew.-%) 28 g C₆H₅SO₃H (1 % Gew.-%)
Stromdichte: 3,3 A/dm²
Zellspannung: 55 bis 62 V
Temperatur: 20 bis 30°C
Elektrolyse mit 4,7 F/Mol p-Xylol

Man elektrolysiert und arbeitet auf wie in Beispiel 1 beschrieben. Es werden 95,6 g p-Xylol, 112,2 g p-Methylbenzylmethylether und 293,3 g p-Methylbenzaldehyddimethylacetal erhalten. Dies entspricht einer Ausbeute von 77,4 %.

### Beispiel 4

Elektrolysezelle: ungeteilte Zelle mit 8 Graphitelektroden (Fläche pro Anode: 1,7 dm2)
Elektrodenabstände: 1 mm
Elektrolyt: 540 g 4-tert.-Butyltoluol (15 Gew.%) 3 051 g Methanol (84,75 Gew.%) 9 g H₂S0₄ (0,25 Gew.%)
Stromdichte: 4,4 A/dm²
Zellspannung: 54 bis 58 V
Temperatur: 25 bis 38° C
Elektrolyse mit 6,1 F/Mol 4-tert.-Butyltoluol

Der Elektrolyt wird während der Elektrolyse mit 200 I/h über einen Wärmetauscher gepumpt.

Aufarbeitung:
Der Elektrolyseaustrag wird mit Natriummethylat neutralisiert, Methanol bei Normaldruck abdestilliert und das ausgefallene Salz über eine Drucknutsche abgetrennt. Das Filtrat wird bei 1 bis 5 mbar und 70 bis 120°C reindestilliert. Hierbei erhält man 17,1 g 4-tert.-Butyltoluol 89,9 g 4-tert.-Butylbenzylmethylether (die zur Elektrolyse rückgeführt werden können) und 461,6 g 4-tert.-Butylbenzaldehyddimethylacetal. Dies entspricht einer Ausbeute von 73,3 % (bezogen auf eingesetztes p-tert.-Butyltoluol).

### Beispiel 5

Elektrolysezelle: ungeteilte Zelle mit 6 Graphitelektroden (Fläche pro Anode: 1,7 dm2)
Elektrodenabstände: 1 mm
Elektrolyt: wie Beispiel 4
Stromdichte: 5,9 A/dm²
Zellspannung: 38 V
Temperatur: 35 bis 40° C
Elektrolyse mit 6,1 F/Mol 4-tert.-Butyltoluol

Man elektrolysiert und arbeitet auf wie in Beispiel 4 angegeben. Es werden 10,7 g 4-tert.-Butyltoluol, 37,2 g 4-tert.-Butylbenzylmethylether und 483,4 g 4-tert.-Butylbenzaldehyddimethylacelal erhalten. Dies entspricht einer Ausbeute von 69 %.

### Beispiel 6

Elektrolysezelle, Elektrodenabstände und Elektrolyt wie in Beispiel 5
Stromdichte: 10 A/dm²
Zellspannung: 49 bis 56 V
Temperatur: 45° C
Elektrolyse mit 6 F/Mol 4-tert.-Butyltoluol

Man elektrolysiert und arbeitet auf wie in Beispiel 4 beschrieben. Es werden 12,9 g 4-tert.-Butyltoluol, 70,2 g 4-tert.-Butylbenzylmethylether und 470 g 4-tert.-Butylbenzaldehyddimethylacetal erhalten. Dies entspricht einer Ausbeute von 71,4 %.

### Beispiel 7

Elektrolysezelle: ungeteilte Zelle mit 11 Graphitelektroden (Fläche pro Anode: 1,7 dm²)
Elektrodenabstände: 0,5 mm
Elektrolyt: wie in Beispiel 4
Stromdichte: 2,94 A/dm²
Zellspannung: 53 bis 54 V
Temperatur: 24 bis 35° C
Elektrolyse mit 5 F/Mol 4-tert.-Butyltoluol

Man elektrolysiert und arbeitet auf wie in Beispiel 4 beschrieben. Es werden 55,9 g 4-tert.-Butyltoluol, 179,1 g 4-tert.-Butylbenzylmethylether und 303,5 g 4-tert.-Butylbenzaldehyddimethylacetal erhalten. Dies entspricht einer Ausbeute von 64,4 %.

### Beispiel 8

Elektrolysezelle: ungeteilte Zelle mit 11 Graphitelektroden (Fläche pro Anode: 1,7 dm2)
Elektrodenabstände: 0,5 mm
Elektrolyt: 419 g 4-tert.-Butylbenzylmethylether (15 Gew.-%) 7 g H₂S0₄ (0,25 Gew.-%) 2 370 g Methanol (84,75 Gew.-%)
Stromdichte: 2,94 A/dm²
Zellspannung: 40 bis 44 V
Temperatur: 22 bis 27° C
Elektrolyse mit 3 F/Mol 4-tert.-Butylbenzylmethylether

Man elektrolysiert und arbeitet auf wie in Beispiel 4 beschrieben. Es werden 11,8 g 4-tert.-Butylbenzylmethylether und 353,6 g 4-tert.-Butyl-benzaldehyddimethylacetal. Dies entspricht einer Ausbeute von 74,3 %.

## Revendications

1.Verfahren zur Herstellung von Benzaldehyddialkylacetalen der allgemeinen Formel in der R¹ einen Alkylrest mit 1 bis 8 C-Atomen und R² Methyl oder Ethyl bedeuten, durch Elektrooxidation von Alkyltoluolen der allgemeinen Formel in einem Alkanol der Formel R²0H und in Gegenwart einer die H0₃S-Gruppe enthaltenden Säure, dadurch gekennzeichnet, daß man die Elektrooxidation mit einem Elektrolyten durchführt, dessen Gehalt an Alkanol 60 bis 90 Gew.-%, an Alkyltoluol 8,5 bis 40 Gew.-% und an Säure 0,01 bis 1,5 Gew.-% beträgt.

2. Verfahren nach Anspruch 1, dadurch gekennzeichnet, daß man einen Elektrolyten verwendet, dessen Gehalt an Alkanol 70 bis 90 Gew.-%, an Alkyltoluol 8,5 bis 30 Gew.-% und an Säure 0,05 bis 1,5 Gew.-% beträgt.

3. Verfahren nach Anspruch 1, dadurch gekennzeichnet, daß der Elektrolyt als Säure Benzolsulfonsäure, Methansulfonsäure, Methylschwefelsäure oder Schwefelsäure enthält.

4. Verfahren nach einem de Ansprüche 1 bis 3, dadurch gekennzeichnet, daß als Alkyltoluol 4-tert.-Butyltoluol verwendet wird und der Elektrolyseaustrag mit einer Lauge neutralisiert wird.

## Claims

1. A process for the preparation of a benzaldehyde dialkyl acetal of the general formula where R¹ is alkyl of 1 to 8 carbon atoms and R² is methyl or ethyl, by electrochemical oxidation of an alkyltoluene of the general formula in an alkanol of the formula R²0H and in the presence of an H0₃S-containing acid, wherein the electrochemical oxidation is carried out using an electrolyte which contains from 60 to 90 % by weight of the alkanol, from 8.5 to 40 % by weight of the alkyltoluene and from 0.01 to 1.5 % by weight of the acid.

2. A process as claimed in claim 1, wherein the electrolyte used contains from 70 to 90 % by weight of the alkanol, from 8.5 to 30 % by weight of the alkyltoluene and from 0.05 to 1.5 % by weight of the acid.

3. A process as claimed in claim 1, wherein the electrolyte contains, as the acid, benzenesulfonic acid, methanesulfonic acid, methylsulfuric acid or sulfuric acid.

4. A process as claimed in claim 1 or 2 or 3, wherein the alkyltoluene used is 4-tert.-butyltoluene and the mixture obtained after electrolysis is neutralized with an alkali.

## Revendications

1.- Procédé de préparation de dialkylacétals de benzaldéhyde de formule générale dans laquelle R¹ représente un radical alkyle à 1-8 atomes de C et R² un radical méthyle ou éthyle, par électro- oxydation d'alkyltoluènes de formule générale dans un alcanol de formule R²0H et en présence d'un acide contenant le groupe H0₃S, caractérisé en ce qu'on mène l'électro-oxydation avec un électrolyte dont la teneur en alcanol s'élève à 60-90 % en poids, la teneur en alkyltoluène à 8,5-40 % en poids et la teneur en acide à 0,01-1,5 % en poids.

2.- Procédé selon la revendication 1, caractérisé en ce qu'on utilise un électrolyte dont la teneur en alcanol s'élève à 70-90 % en poids, la teneur en alkyltoluène à 8,5-30 % en poids et la teneur en acide à 0,05-1,5 % en poids.

3.- Procédé selon la revendication 1, caractérisé en ce que l'électrolyte contient, en tant qu'acide, de l'acide benzènesulfonique, de l'acide méthanesulfonique, de l'acide méthylsulfurique ou de l'acide sulfurique.

4.- Procédé selon l'une quelconque des revendications 1 à 3, caractérisé en ce qu'on utilise, comme alkyltoluène, le 4-tert.-butyltoluène et en ce que le produit de l'électrolyse est neutralisé avec une lessive.
